# EUROPÄISCHE PATENTSCHRIFT

(11) **EP 2 243 717 B1**
(45) Veröffentlichungstag und Bekanntmachung des Hinweises auf die Patenterteilung: **20.06.2012**
(21) Anmeldenummer: 09005745.6
(22) Anmeldetag: 24.04.2009
(51) Int. Cl.: B65D 81/05

(54) **Flexibler Kantenschutz**
Flexible edge guard
Protection de bords flexible

(43) Veröffentlichungstag der Anmeldung: 27.10.2010
(73) Patentinhaber: Schmedding, Peter-Michael, 31311 Uetze-Dedenhausen (DE)
(72) Erfinder: Schmedding, Peter-Michael, 31311 Uetze-Dedenhausen (DE)
(74) Vertreter: Wagner, Carsten

(56) Entgegenhaltungen:
- EP-A- 0 295 404
- EP-B- 0 442 125
- DE-A1- 10 025 171
- DE-U- 1 953 181
- US-A- 5 947 290

## Beschreibung

Die Erfindung betrifft einen flexiblen Kantenschutz, bestehend aus einem Schutzband aus fexiblem Material zum zeitweisen Schutz von umlaufenden Kanten von Gegenständen.

Ein flexibler Kantenschutz dient dazu, die Kanten von Gegenständen vor äußeren Einflüssen, insbesondere Beschädigungen, zu schützen. Dies ist häufig notwendig, um beispielsweise bei Transport- oder Lagerungsvorgängen die Unversehrtheit des Gegenstandes sicherzustellen. Insbesondere bei Gegenständen, deren umlaufenden Kanten Funktionsträger sind, ist der Schutz dieser Kanten von besonderer Bedeutung. Beispiele solcher Gegenstände sind Fräser, Schneiden, Turbinen.

Schutzbänder dienen dabei nicht nur dem Schutz des Gegenstandes, sondern schützen u.a. auch vor Verletzung von Personen.

Ein Kantenschutz der betreffenden Art ist beispielsweise bekannt durch EP 0 295 404 A, US 5 947 290 A, DE 1 953 181 U, DE 100 25 171 A1. Ferner ist ein Kantenschutz der betreffenden Art bekannt durch EP 0 442 125 B1. Dabei besteht der flexible Kantenschutz aus einem Schutzband aus flexiblem Material, das dem zweitweisen Schutz von umlaufenden Kanten von Gegenständen dient. Die bekannten Schutzbänder eines flexiblen Kantenschutzes weisen Schnappmittel auf, die bei Übereinanderlegen der freien Enden des Schutzbandes durch Gegeneinanderdrücken dieser Enden miteinander verschnappbar sind. Dabei weisen die Schnappmittel Schnappvorsprünge auf.

Der Erfindung liegt die Aufgabe zugrunde, eine flexiblen Kantenschutz bestehend aus einem Schutzband der im Oberbegriff des Anspruchs 1 genannten Art anzugeben, der die Verschnappung der freien Enden des Schutzbandes verbessert.

Diese Aufgabe wird durch die im Anspruch 1 angegebene Lehre gelöst.

Zur Lösung dieser Aufgabe weist das Schutzband Schnappausnehmungen auf, in die die Schnappvorsprünge in Schnapposition wenigstens abschnittsweise eingreifen. Auf überraschende Weise hat sich gezeigt, daß durch eine derartige Schnappverbindung die Belastbarkeit der miteinander verschnappten Enden des Schutzbandes gesteigert ist bzw. die Sicherheit der Schnappverbindung vor einem ungewünschten Trennen der freien Enden des Schutzbandes erhöht ist.

Dabei kann die Wandung der Schnappausnehmung bzw. die Wandung eines darin eingreifenden Schnappmittels flexibel bzw. starr ausgebildet sein. Ein Verschnappen der Schnappvorsprünge mit den Schnappausnehmungen kann dadurch erfolgen, daß beispielsweise die Schnappvorsprünge eine starre Wandung aufweisen, während die Schnappausnehmungen eine flexible Wandung aufweisen. Ferner kann ein Verschnappen der Schnappmittel auch dadurch erreicht werden, daß das Schutzband wenigstens abschnittsweise flexibel ausgebildet ist, so daß sowohl die Wandung der Schnappvorsprünge wie auch die Wandung der Schnappausnehmungen starr ausgebildet sein kann. Dadurch sind bezogen auf die Art der Wandungen verschiedene Möglichkeiten der Kombination von Schnappvorsprüngen mit Schnappausnehmungen möglich, so daß auch die Wandungen der Schnappausnehmungen zueinander wie auch die Wandungen der Schnappvorsprünge zueinander unterschiedlich ausgebildet sein können.

Erfindungsgemäß wird unter einer Schnapposition der Zustand des Schutzbandes verstanden, in dem die freien Enden des Schutzbandes übereinandergelegt sind und die Schnappmittel wenigstens teilweise miteinander verschnappen bzw. verschnappt sind.

Eine vorteilhafte Weiterbildung der Erfindung ist dadurch gebildet, daß in Schnapposition wenigstens ein Schnappvorsprung an einer Innenseite des Schutzbandes bzw. wenigstens ein Schnappvorsprung an einer Außenseite des Schutzbandes angeordnet ist. Dadurch ergibt sich der Vorteil, daß die Haltekraft, die ein ungewünschtes Lösen der freien Enden des Schutzbandes bzw. ein ungewünschtes Lösen der Schnappverbindung verhindert, erhöht ist. Dabei ist erfindungsgemäß die Innenseite des Schutzbandes durch die Seite des Schutzbandes gekennzeichnet, die in Schnappposition dem Gegenstand zugewandt ist. Die Außenseite des Schutzbandes ist demzufolge die Seite, die in Schnapposition des Schutzbandes dem Gegenstand abgewandt ist.

Eine weitere vorteilhafte Weiterbildung der Erfindung ist dadurch gekennzeichnet, daß in Schnapposition wenigstens eine Schnappausnehmung an der Innenseite des Schutzbandes angeordnet ist. Dadurch ist ein ungewünschtes Lösen der Schnappverbindung auch durch äußere Einwirkungen erschwert, wodurch die Sicherheit der Schnappverbindung gesteigert ist.

Ferner besteht eine weitere vorteilhafte Weiterbildung der Erfindung darin, daß wenigstens eine Schnappausnehmung an oder in unmittelbarer Nähe zu wenigstens einem Schnappvorsprung angeordnet ist. Dadurch ergibt sich der Vorteil, daß das Schutzband durch die Schnappausnehmung in seiner Belastbarkeit nahezu unbeeinträchtigt ist. Darüber hinaus ist die Bewegbarkeit des Schnappvorsprungs erhöht, wodurch ein einfaches Verschnappen ermöglicht ist.

Ferner ist eine weitere vorteilhafte Weiterbildung der Erfindung dadurch gebildet, daß wenigstens eine Schnappausnehmung im Querschnitt wenigstens abschnittsweise im wesentlichen in der Art eines Rechteck- bzw. Dreieck- bzw. Kreissegmentes ausgebildet ist. Dadurch wird ein sicheres Verschnappen des Schnappvorsprungs mit der Schnappausnehmung erreicht bei gleichzeitig hohen Haltekräften der Schnappverbindung. Bei einer polygonalen Ausbildung der Schnappausnehmung, die z. B. durch Rechteck- bzw. Dreiecksegmente realisierbar ist, können beispielsweise die Ecken verrundet sein, um eine mögliche Kerbwirkung für das Schutzband zu verringern. Zudem können die Übergangsbereiche von der Innen- bzw. Außenseite des Schutzbandes zur Schnappausnehmung verrundet bzw. angefast sein, um ein einfacheres Verschnappen zu ermöglichen.

Zur Steigerung der Haltekraft der Schnappverbindung sieht eine weitere vorteilhafte Weiterbildung der Erfindung vor, daß die Schnappausnehmung im Querschnitt wenigstens abschnittsweise zu dem zugeordneten Schnappvorsprung im wesentlichen komplementär ausgebildet ist. Dadurch ist es möglich, einen Formschluß zwischen Schnappvorsprung und Schnappausnehmung wenigstens abschnittsweise zu erreichen. Infolgedessen ist die Sicherheit der Schnappverbindung steigerbar, wodurch ein ungewünschtes Lösen der Schnappmittel verhindert ist. Dazu ist es ausreichend, daß der Schnappvorsprung abschnittsweise komplementär zur Schnappausnehmung ausgebildet ist, wodurch beispielsweise Fertigungstoleranzen keinen bzw. nur einen unwesentlichen Einfluß auf die Sicherheit der Schnappverbindung haben. Dabei kann beispielsweise ein Schnappvorsprung an der Außenseite und ein weiterer Schnappvorsprung an der Innenseite des Schutzbandes angeordnet sein, die in Schnapposition miteinander verschnappen, wobei zusätzlich der Schnappvorsprung, der an der Außenseite des Schutzbandes angeordnet ist, wenigstens abschnittsweise mit einer Schnappausnehmung, die in unmittelbarer Nähe zu dem Schnappvorsprung der Innenseite des Schutzbandes angeordnet ist, verschnappen.

Zur Erhöhung der Stabilität des Schnappvorsprungs sieht eine weitere vorteilhafte Weiterbildung der Erfindung vor, daß der Schnappvorsprung in der Art einer Nase ausgebildet ist. Dadurch ist der Schnappvorsprung insbesondere statisch höher belastbar. Darüber hinaus kann ein derart ausgebildeter Schnappvorsprung, der beispielsweise an der Außenseite des Schutzbandes angeordnet ist, ein Verschnappen der Schnappmittel vereinfachen und gleichfalls höhere Haltekräfte ermöglichen. Dies kann beispielsweise dadurch erreicht werden, daß bei Verwendung eines offenen Profils für das Schutzband dieses Profil im Bereich der freien Enden bei Gegeneinanderdrücken dieser Enden leichter aufgeweitet werden kann, wodurch in Schnapposition durch die Flexibilität des Schutzbandes große Hinterschneidungen der Schnappmittel möglich sind, die zu hohen Haltekräften führen.

So ist ein offenes Profil des Schutzbandes dadurch realisierbar, daß das Schutzband im Querschnitt einen Steg und von diesem abgebogene bzw. abgewinkelte Schenkel aufweist, wie dies eine weitere vorteilhafte Weiterbildung der Erfindung vorgsieht. Offene Profile haben den Vorteil, daß sie kostengünstig herstellbar sind, indem sie beispielsweise als Extrusionsteile gefertigt werden. Dadurch sind verschiedene bzw. beliebige Längen des Schutzbandes möglich, wodurch ein großes Anwendungsspektrum für den flexiblen Kantenschutz gegeben ist.

Zur Erzielung einer gleichmäßigen Haltekraft der Schnappmittel ist es vorteilhaft, daß das Schutzband im Querschnitt symmetrisch oder im wesentlichen symmetrisch zu einer Querschnittsmittellinie ausgebildet ist, wie dies in einer vorteilhaften Weiterbildung der Erfindung vorgesehen ist.

Darüber hinaus ist eine weitere vorteilhafte Weiterbildung der Erfindung dadurch gekennzeichnet, daß wenigstens eine Seite des Schutzbandes im Querschnitt wenigstens abschnittsweise wenigstens eine Verjüngung aufweist, deren Verlauf insbesondere von einem Querschnittende des Schutzbandes zum verbleibenden Querschnittsende des Schutzbandes gerichtet ist. Dadurch ist der Vorteil gegeben, daß die Flexibilität des Schutzbandes erhöht ist, wodurch beispielsweise ein einfacheres Verschnappen der Schnappmittel ermöglicht ist. Dadurch kann die Schnappwirkung bzw. die Haltekraft infolge eines wenigstens abschnittsweisen Formschlusses der Schnappmittel erhöht werden. Diese Weiterbildung der Erfindung ist nicht zwingend von den Merkmalen des Kennzeichens des Anspruchs 1 abhängig.

Für eine einfache und schnelle Herstellung des Schutzbandes ist es von Vorteil, daß das Schutzband einstückig ausgebildet ist, wie es in einer vorteilhaften Weiterbildung der Erfindung vorgesehen ist. Darüber hinaus können die Herstellkosten bei gleichzeitiger Erhöhung der Flexibilität des Schutzbandes reduziert werden, indem das Schutzband aus einem Kunststoff besteht oder einen Kunststoff enthält, wie dies in einer weiteren vorteilhaften Weiterbildung der Erfindung vorgesehen ist.

Die Erfindung wird nachfolgend anhand der beigefügten Zeichnung näher erläutert, in der ein Ausführungsbeispiel eines erfindungsgemäßen flexiblen Kantenschutzes dargestellt ist.

Die Darstellungen in den Figuren sind auf die für das Verständnis wesentlichen Details reduziert, wobei der Gegenstand der Erfindung den Patentansprüchen zu entnehmen ist.

Es zeigt:
- Fig. 1: im Querschnitt ein Ausführungsbeispiel eines Schutzbandes eines flexiblen Kan- tenschutzes in Schnapposition,
- Fig. 2: das Ausführungsbeispiel aus Fig. 1 in einer alternativen Schnapposition und
- Fig. 3: eine Perspektivansicht des Ausführungs- beispiels.

In den Figuren sind gleiche oder sich entsprechende Bestandteile bzw. Details mit den gleichen Bezugszeichen versehen.

Die Fig. 1 zeigt ein Ausführungsbeispiel eines erfindungsgemäßen flexiblen Kantenschutzes 2, bestehend aus einem Schutzband 4 aus flexiblem Material zum zeitweisen Schutz von umlaufenden Kanten von Gegenständen 6. Das Schutzband 4 weist Schnappmittel 8, 8' auf, die bei Übereinanderlegen der freien Enden 10, 12 des Schutzbandes 4 durch Gegeneinanderdrücken dieser Enden 10, 12 miteinander verschnappbar sind. Dabei weisen die Schnappmittel 8, 8' Schnappvorsprünge 14, 14', 16, 16' sowie Schnappausnehmungen 18, 18', in die die Schnappvorsprünge 14, 14', 16, 16' in der dargestellten Schnappposition abschnittsweise eingreifen.

Zwei Schnappvorsprünge 14, 14' sind an der Innenseite 20 des Schutzbandes 4 und zwei Schnappvorsprünge 16, 16' an der Außenseite 22 des Schutzbandes 4 angeordnet.

Das Schutzband 4 weist in dem dargestellen Querschnitt einen Steg 24 und von diesem abgebogene Schenkel 26, 26' auf. Das Schutzband 4 ist im Querschnitt symmetrisch zur Querschnittsmittellinie 28 ausgebildet.

Die Schnappausnehmungen 18, 18' sind in unmittelbarer Nähe zu den Schnappvorsprüngen 14, 14' angeordnet, die jeweils im wesentlichen durch jeweils einen Schnappschenkel 30, 30' gebildet sind. Die Schnappschenkel 30, 30' sind wiederum jeweils von einem Schenkel 26, 26' des Schutzbandes 4 abgewinkelt und erstrekken sich zum Gegenstand 6 hin. Die Schnappschenkel 30, 30' sind an ihrer zur Innenseite 20 des Schutzbandes 4 gerichteten Seite mit einem Profil 32, 32' versehen, um eine höhere Haltewirkung der Schnappverbindung zu erreichen.

Die Schnappvorsprünge 16, 16' sind jeweils in der Art einer Nase geformt, die sich jeweils vom Steg 24 in Richtung des jeweiligen Querschnittendes 34, 34' des Schutzbandes 4 erstrecken.

Die Schnappvorsprünge 16, 16' sind in unmittelbarer Nähe zur jeweiligen Schenkelmitte 35, 35' des entsprechenden Schenkels 26, 26' angeordnet. Die Schnappvorsprünge 14, 14' sind am jeweiligen Querschnittsende 34, 34' des jeweiligen Schenkels 26, 26' angeordnet. Dabei sind die Schnappvorsprünge 16, 16' abschnittsweise komplementär zu den Schnappvorsprüngen 14, 14' ausgebildet, so daß sie abschnittsweise formschlüssig miteinander verschnappen.

Darüber hinaus sind die Schnappausnehmungen 18, 18' in unmittelbarer Nähe zu den Schnappvorsprüngen 14, 14' angeordnet, so daß die Schnappausnehmungen 18, 18' das Profil 32, 32' der Schnappschenkel 30, 30' weiterbilden. Damit die Schnappvorsprünge 16, 16' in die Schnappausnehmungen 18, 18' eingreifen, sind die Schnappvorsprünge 16, 16' abschnittsweise komplementär zu den Schnappausnehmungen 18, 18' ausgebildet. Die Schnappausnehmungen 18, 18' sind rechteckförmig ausgebildet, so daß auch der darin eingreifende Schnappvorsprungsabschnitt 36, 36' komplementär in der Art eines Rechtecks ausgebildet ist.

Der flexible Kantenschutz 2 ist in diesem Ausführungsbeispiel einstückig ausgebildet und besteht aus einem flexiblen Kunststoff, wodurch es möglich ist, das Schutzband 4 als Extrusionsteil herzustellen.

In der Fig. 2 ist eine alternative Schnapposition des Ausführungsbeispiels aus Fig. 1 im Querschnitt dargestellt. Dabei hat sich die Position des Schutzbandes 4 um 180° zum Mittelpunkt 38 des Gegenstandes 6 gegenüber der in Fig. 1 dargestellten Anordnung verändert. In dieser Schnapposition sind beispielsweise Innenverzahnungen von Zahnrädern oder Funktionsflächen von Bohrungen schützbar.

Fig. 3 zeigt eine Perspektivansicht des Ausführungsbeispiels eines erfindungsgemäßen flexiblen Kantenschutzes 2, wobei das Schutzband 4 auf der Außenseite 22 Ausnehmungen 40 und auf der Innenseite Noppen 42, die aufgrund der Perspektive nicht dargestellt sind, aufweist. Sowohl die Ausnehmungen 40 als auch die Noppen 42 sind im wesentlichen am Steg 24 angeordnet und zur Mittelebene 44 beabstandet.

## Patentansprüche

1. Flexibler Kantenschutz (2), bestehend aus einem Schutzband (4) aus flexiblem Material zum zeitweisen Schutz von umlaufenden Kanten von Gegenständen (6),
mit Schnappmitteln (8, 8'), die bei Übereinanderlegen der freien Enden (10, 12) des Schutzbandes durch Gegeneinanderdrücken dieser Enden (10, 12) verschnappbar sind,
wobei die Schnappmittel (8, 8') Schnappvorsprünge (14, 14', 16, 16') aufweisen,
**dadurch gekennzeichnet,**
**daß** das Schutzband (4) Schnappausnehmungen (18, 18') aufweist, in die die Schnappvorsprünge (16, 16') in Schnapposition wenigstens abschnittsweise eingreifen.

2. Flexibler Kantenschutz nach Anspruch 1, **dadurch** gekennzeichnnet, daß in Schnapposition wenigstens ein Schnappvorsprung (14, 14') an einer Innenseite (20) des Schutzbandes (4) bzw. wenigstens ein Schnappvorsprung (16, 16') an einer Außenseite (22) des Schutzbandes (4) angeordnet ist.

3. Flexbiler Kantenschutz nach Anspruch 2, **dadurch gekennzeichnet, daß** in Schnapposition wengistens eine Schnappausnehmung (18, 18') an der Innenseite (20) des Schutzbandes (4) angeordnet ist.

4. Flexibler Kantenschutz nach einem der vorherigen Ansprüche, **dadurch gekennzeichnet, daß** wenigstens eine Schnappausnehmung (18, 18') an oder oder in unmittelbarer Nähe zu wenigstens einem Schnappvorsprung (14, 14') angeordnet ist.

5. Flexibler Kantenschutz nach einem der vorhergehenden Ansprüche, **dadurch gekennzeichnet, daß** wenigstens eine Schnappausnehmung (18, 18') im Querschnitt wenigstens abschnittsweise im wesentlichen in der Art eines Rechteck- bzw. Dreieck- bzw. Kreissegmentes ausgebildet ist.

6. Flexibler Kantenschutz nach einem der vorhergehenden Ansprüche, **dadurch gekennzeichnet, daß** die Schnappausnehmung (18, 18') im Querschnitt wenigstens abschnittsweise zu dem zugeordneten Schnappvorsprung (16, 16') im wesentlichen komplementär ausgebildet ist.

7. Flexibler Kantenschutz nach einem der vorhergehenden Ansprüche, **dadurch gekennzeichnet, daß** der Schnappvorsprung (16, 16') in der Art einer Nase ausgebildet ist.

8. Flexibler Kantenschutz nach einem der vorhergehenden Ansprüche, **dadurch gekennzeichnet, daß** das Schutzband (4) im Querschnitt ein Steg (24) und von diesem abgebogene bzw. abgewinkelte Schenkel (26, 26') aufweist.

9. Flexibler Kantenschutz nach einem der vorhergehenden Ansprüche, **dadurch gekennzeichnet, daß** das Schutzband (4) im Querschnitt symmetrisch oder im wesentlichen symmetrisch zu einer Querschnittsmittellinie (28) ausgebildet ist.

10. Flexibler Kantenschutz nach einem der vorhergehenden Ansprüche, **dadurch gekennzeichnet, daß** wenigstens ein Abschnitt des Schutzbandes (4) im Querschnitt wenigstens abschnittsweise wenigstens eine Verjüngung aufweist, deren Verlauf insbesondere von einem Querschnittende (34, 34') des Schutzbandes (4) zum verbleibenden Querschnittsende (34, 34') des Schutzbandes (4) gerichtet ist.

11. Flexibler Kantenschutz nach einem der vorhergehenden Ansprüche, **dadurch gekennzeichnet, daß** das Schutzband (4) einstückig ausgebildet ist.

12. Flexibler Kantenschutz nach einem der vorhergehenden Ansprüche, **dadurch gekennzeichnet, daß** das Schutzband (4) aus einem Kunststoff besteht oder einen Kunststoff enthält.

## Claims

1. Flexible edge guard (2), consisting of a protective strip (4) made of flexible material for the temporary protection of the circumferential edges of objects (6),
with snapping means (8, 8') which can be snapped together by laying the free ends (10, 12) of the protective strip on top of one another and pressing together said ends (10, 12),
wherein the snapping means (8, 8') comprise snap projections (14, 14', 16, 16'),
**characterised in that**
the protective strip (4) comprises snap recesses (18, 18') into which the snap projections (16, 16') engage in snapping position at least in sections.

2. Flexible edge guard according to claim 1, **characterised in that** in snapping position at least one snap projection (14, 14') is arranged on an inner side (20) of the protective strip (4) or at least one snap projection (16, 16') is arranged on an outer side (22) of the protective strip (4).

3. Flexible edge guard according to claim 2, **characterised in that** in snapping position at least one snap recess (18, 18') is arranged on the inner side (20) of the protective strip (4).

4. Flexible edge guard according to any one of the preceding claims, **characterised in that** at least one snap recess (18, 18') is arranged on or in the immediate vicinity of at least one snap projection (14, 14').

5. Flexible edge guard according to any one of the preceding claims, **characterised in that** at least one snap recess (18, 18') is configured in cross section at least partly to be essentially in the form of a rectangular or triangular or circular segment.

6. Flexible edge guard according to any one of the preceding claims, **characterised in that** the snap recess (18, 18') is configured in cross section to be at least partly complementary to the assigned snap projection (16, 16').

7. Flexible edge guard according to any one of the preceding claims, **characterised in that** the snap projection (16, 16') is configured in the form of a nose.

8. Flexible edge guard according to any one of the preceding claims, **characterised in that** the protective strip (4) comprises in cross section a bar (24) and arms (26, 26') that are bent or angled from the latter.

9. Flexible edge guard according to any one of the preceding claims, **characterised in that** the protective strip (4) is configured to be symmetrical in cross section or essentially symmetrical to a cross sectional middle line (28).

10. Flexible edge guard according to any one of the preceding claims, **characterised in that** at least one section of the protective strip (4) in cross section comprises at least one tapered part, the path of which is directed in particular from one cross sectional end (34, 34') of the protective strip (4) to the remaining cross sectional end (34, 34') of the protective strip (4).

11. Flexible edge guard according to any one of the preceding claims, **characterised in that** the protective strip (4) is configured in one piece.

12. Flexible edge guard according to any one of the preceding claims, **characterised in that** the protective strip (4) is made of plastic or contains plastic.

## Revendications

1. Protège-arête (2) flexible, comprenant une bande de protection (4) à base de matériau flexible pour la protection temporaire d'arêtes périphériques d'objets (6),
comprenant des moyens d'encliquetage (8, 8'), qui peuvent être encliquetés en superposant les extrémités (10, 12) libres de la bande de protection et en pressant ces extrémités (10, 12) les unes contre les autres,
les moyens d'encliquetage (8, 8') présentant des saillies d'encliquetage (14, 14', 16, 16'),
**caractérisé**
**en ce que** la bande de protection (4) présente des évidements d'encliquetage (18, 18') dans lesquels les saillies d'encliquetage (16, 16') s'engagent au moins par endroits en position d'encliquetage.

2. Protège-arête flexible selon la revendication 1, **caractérisé en ce que**, dans la position d'encliquetage, au moins une saillie d'encliquetage (14, 14') est disposée sur un côté intérieur (20) de la bande de protection (4) ou bien au moins une saillie d'encliquetage (16, 16') est disposée sur un côté extérieur (22) de la bande de protection (4).

3. Protège-arête flexible selon la revendication 2, **caractérisé en ce que**, dans la position d'encliquetage, au moins un évidement d'encliquetage (18, 18') est disposé sur le côté intérieur (20) de la bande de protection (4).

4. Protège-arête flexible selon l'une des revendications précédentes, **caractérisé en ce qu'**au moins un évidement d'encliquetage (18, 18') est disposé sur ou à proximité immédiate d'au moins une saillie d'encliquetage (14, 14').

5. Protège-arête flexible selon l'une des revendications précédentes, **caractérisé en ce qu'**au moins un évidement d'encliquetage (18, 18') est conçu en section transversale au moins par endroits sensiblement sous la forme d'un segment rectangulaire ou triangulaire ou circulaire.

6. Protége-arête flexible selon l'une des revendications précédentes, **caractérisé en ce que** l'évidement d'encliquetage (18, 18') est conçu en section transversale au moins par endroits de façon sensiblement complémentaire par rapport à la saillie d'encliquetage (16, 16') associée.

7. Protège-arête flexible selon l'une des revendications précédentes, **caractérisé en ce que** la saillie d'encliquetage (16, 16') est conçue sous la forme d'un ergot.

8. Protège-arête flexible selon l'une des revendications précédentes, **caractérisé en ce que** la bande de protection (4) présente en section transversale une entretoise (24) et des branches (26, 26') pliées ou coudées à partir de cette entretoise.

9. Protège-arête flexible selon l'une des revendications précédentes, **caractérisé en ce que** la bande de protection (4) est conçue en section transversale de façon symétrique ou sensiblement symétrique par rapport à une ligne médiane de section transversale (28).

10. Protège-arête flexible selon l'une des revendications précédentes, **caractérisé en ce qu'**au moins une partie de la bande de protection (4) présente en section transversale au moins par endroits au moins un rétrécissement, dont le tracé est dirigé en particulier depuis une extrémité de section transversale (34, 34') de la bande de protection (4) vers l'extrémité de section (34, 34') restante de la bande de protection (4).

11. Protège-arête flexible selon l'une des revendications précédentes, **caractérisé en ce que** la bande de protection (4) est conçue d'une seule pièce.

12. Protège-arête flexible selon l'une des revendications précédentes, **caractérisé en ce que** la bande de protection (4) est à base d'une matière synthétique ou contient une matière synthétique.
